# EUROPÄISCHE PATENTSCHRIFT

(11) **EP 1 291 197 B1**
(45) Veröffentlichungstag und Bekanntmachung des Hinweises auf die Patenterteilung: **20.02.2008**
(21) Anmeldenummer: 02015618.8
(22) Anmeldetag: 16.07.2002
(51) Int. Cl.: B42B 4/00

(54) **Verfahren und Vorrichtung zur genauen Ausrichtung eines zu heftenden Produktes in Bezug auf eine Heftvorrichtung**
Method and device for precisely aligning a product with respect to a binding device
Méthode et dispositif pour aligner précisément un produit par rapport à un dispositif de reliure

(30) Priorität: 05.09.2001 DE 10143571
(43) Veröffentlichungstag der Anmeldung: 12.03.2003
(73) Patentinhaber: Heidelberger Druckmaschinen Aktiengesellschaft, 69115 Heidelberg (DE)
(72) Erfinder: Steinert, Andreas, 04205 Leipzig (DE); Voigtländer, Randolf, 04680 Colditz (DE)
(74) Vertreter: Franzen, Peter

(56) Entgegenhaltungen:
- EP-A- 0 917 965
- DE-C- 4 329 683

## Beschreibung

Die Erfindung betrifft ein Verfahren zur genauen Ausrichtung eines zu heftenden Produktes in Bezug auf eine Heftvorrichtung in einem Sammelhefter sowie einen entsprechend ausgebildeten Sammelhefter.

Sammelhefter sind Papier verarbeitende Maschinen, mit denen ein Produkt, beispielsweise eine Broschüre, aus mehreren Falzbogen zusammengestellt und geheftet wird. Auf Falzbogenanlegern liegend oder auf dem Rücken stehend werden bedruckte Falzbogen aus Stapeln vereinzelt zugeführt, geöffnet und auf eine Sammelkette aufgelegt. Die zu heftende Anzahl von Falzbogen wird auf der Sammelkette durch Mitnehmer gesammelt und ausgerichtet. Die Sammelkette transportiert die gesammelten Falzbogen zu einer Hefteinrichtung, wo diese durch Heftköpfe mit Drahtklammern geheftet werden. Um den Rand der gehefteten Produkte zu beschneiden, ist üblicherweise nach dem Auswurf ein sogenannter Trimmer vorgesehen, von welchem die Endprodukte zu einer Auslage weiter transportiert werden.

Bei Sammelheftern unterscheidet man zwei Arten der Heftung: Das Heften im Stillstand und das Heften in der Bewegung.

Um eine Heftung im Stillstand vorzunehmen, muss das Produkt angehalten werden. Nachteilig ist hierbei, dass das Produkt auf Grund störender Einflüsse bei der Verzögerung und der Beschleunigung der Bewegung seine Lage verändern kann.

Um das Heften des bewegten Produktes vorzunehmen, muss die Hefteinrichtung, bestehend aus Heftschlitten und Hefthubeinrichtung, mit dem zu heftenden Produkt mitbewegt und zumindest zeitweilig auf dessen Bewegung abgestimmt werden. Die Abstimmung der Bewegung der Hefteinrichtung erfolgt dabei zur Bewegung der Sammelkette, die das zu heftende Produkt transportiert. Dabei ist die Lage des Produktes durch die Beschaffenheit der Sammelkette, insbesondere durch die Beschaffenheit der Mitnehmer der Sammelkette bestimmt. Bei dieser Art der Heftung treten Abweichungen der tatsächlichen Klammerposition von der gewünschten Klammerposition auf, die Abweichung kann von Produkt zu Produkt unterschiedlich stark ausgeprägt sein. Die Abweichung der Klammerposition resultiert unter anderem daraus, dass die Bewegung der Hefteinrichtung auf die Bewegung der Sammelkette abgestimmt ist und dabei vorausgesetzt wird, dass das zu heftende Produkt von der Sammelkette exakt geführt wird.

Aus der EP 0 917 965 geht ein Sammelhefter für Falzbogen und ein Verfahren zur Antriebssteuerung eines Sammelhefter hervor. Der dort offenbarte Sammelhefter für Falzbogen weist eine Heftstation und wenigstens einen Falzbogenanleger, eine Sammelkette und einen Antrieb auf. Um einen flexiblen Einsatz und Betrieb des Sammelhefters zu ermöglichen, besteht der Antrieb aus Einzelantriebseinheiten, von denen jeweils eine der Heftstation, jedem Falzbogenanleger und der Sammelkette zugeordnet ist, wobei jede Einzelantriebseinheit wenigstens einen Elektromotor und eine diesem zugeordnete Steuereinheit aufweist. Weiterhin ist eine Verbindung zum Austausch von Daten und/oder Steuersignalen zwischen den Steuereinheiten vorgesehen.

Durch Toleranzen in der Länge der Sammelkettenteilung, durch Toleranzen und Lageabweichungen der Mitnehmer, und durch Toleranzen in den Kettenführungselementen weicht die tatsächliche Position des zu heftenden Produktes in Transportrichtung von der erwarteten Position ab.

Bisher wurde versucht, diesen Mangel durch enge Toleranzvorgaben der eingesetzten Bauteile zu minimieren. Verschleißerscheinungen, z. B. der Sammelkette, führen mit zunehmender Betriebsdauer zu Längenänderungen der Kettensegmente. Dadurch wird die Abweichung der Klammerposition vergrößert. Der vorliegenden Erfindung liegt deshalb die Aufgabe zu Grunde, die geschilderten Nachteile beim Heften in der Bewegung zu vermeiden. Diese Aufgabe wird erfindungsgemäß durch ein Verfahren mit den Merkmalen gemäß Anspruch 1 und durch einen Sammelhefter mit den Merkmalen gemäß Anspruch 6 gelöst.

In einer bevorzugten Ausführungsform weist ein Sammelhefter mindestens zwei getrennte Antriebe für die Hefteinrichtung und für die Sammelkette auf. Weiterhin befindet sich ein Sensor zur Erfassung der Lage des zu heftenden Produktes in vorteilhafter Weise in Laufrichtung der Sammelkette unmittelbar vor der Hefteinrichtung. Mit diesem Sensor wird die tatsächliche Lage des Produktes in Laufrichtung exakt erfasst und in einer Auswerteeinheit mit der erwarteten Lage des Produktes verglichen. Eine dabei festgestellte Lageabweichung wird über eine Steuereinheit als Regelgröße der Antriebseinheit zugeführt. In der Antriebseinheit wird der Antrieb der Sammelkette und/oder der Antrieb der Hefteinrichtung so geregelt, dass die zum Messzeitpunkt festgestellte Lageabweichung des Produktes bis zum Beginn des Heftvorganges für dieses Produkt ausgeglichen wird. Das heißt, dass die Ist-Lage und die Soll-Lage des Produktes übereinstimmen. Dadurch wird die Klammer exakt an der vorbestimmten Stelle des Produktes gebildet.

In einer weiteren bevorzugten Ausführungsform wird die vorgenommene Ausgleichsbewegung bis zum nächsten Maschinentakt wieder rückgängig gemacht oder bei der Ausgleichsbewegung für das nächste Produkt entsprechend berücksichtigt. Hierdurch wird gewährleistet, dass die Position der Heftklammer des nachfolgenden Produktes nicht beeinträchtigt wird.

Weitere Vorteile und vorteilhafte Ausführungsformen der Erfindung werden anhand der nachfolgenden Figuren sowie deren Beschreibung dargestellt.

Es zeigen im Einzelnen:
- Figur 1: Ansicht des Sammelhefters mit getrennten Antrieben und Sensor;
- Figur 2: Ansicht des Antriebs des Heftschlittens; und
- Figur 3: Ansicht des Antriebs der Sammelkette.

Ein repräsentatives Beispiel für einen erfindungsgemäßen Sammelhefter wird in Figur 1 gezeigt. Ein Antriebsmotor M1 treibt mittels einer Kurbel 1 und der Kurbelstange 2 den Heftschlitten 3 an, welcher auf einer Schubgeraden 4 gelagert ist. Vermittels der Kurbel 5 und der Kurbelstange 6 wird die horizontale Hin- und Herbewegung des Schwertschlittens 7 entlang der Schubgeraden 8 ermöglicht. Der Antriebsmotor M2 ist für die Sammelkette vorgesehen. Vermittels des Zahnriemenrades 9, des Zahnriemens 10, des Zahnriemenrades 11 und des Kettenrades 12 wird die Sammelkette 13 angetrieben. Es ist vorgesehen, diese beiden Motoren M1 und M2 derart anzusteuern, dass die Bewegungen des Heftschlittens B1 und der Sammelkette B2, die in den Figuren 2 und 3 dargestellt sind, aufeinander abgestimmt werden können. Die Bewegungsabstimmung erfolgt in der Weise, dass ein Sensor 14 zur Erfassung der Lage des zu heftenden Produktes vorgesehen ist. Vorteilhafterweise befindet sich dieser Sensor 14 in Laufrichtung der Sammelkette unmittelbar vor der Hefteinrichtung. Durch diesen Sensor ist es nun möglich, die tatsächliche Lage des Produktes in Laufrichtung exakt zu erfassen. Die ermittelten Werte werden an eine nicht dargestellte Auswerteeinheit weiter gegeben und in dieser mit der erwarteten Lage des Produktes verglichen. Eine bei diesem Vergleich festgestellte Lageabweichung wird über eine nicht dargestellte Steuereinheit als Regelgröße der Antriebseinheit zugeführt. Durch diese Regelgröße ist es nun möglich den Antrieb der Sammelkette und/oder den Antrieb der Hefteinrichtung so zu regeln, dass eine zum Messzeitpunkt eventuell festgestellte Lageabweichung des Produktes bis zum Beginn des Heftvorganges für dieses Produkt ausgeglichen wird. Durch diese Regelung wird gewährleistet, dass die Klammer immer exakt an die vorbestimmte Stelle des Produktes gesetzt wird.

Wie bereits erwähnt, wird eine durchgeführte Ausgleichsbewegung bis zum nächsten Maschinentakt wieder rückgängig gemacht oder bei der Ausgleichsbewegung für das nächste Produkt entsprechend berücksichtigt. Hierdurch wird gewährleistet, dass auch die Klammer für das nachfolgende Produkt an die richtige Stelle gesetzt wird.

In Figur 2 sind die wesentlichen Elemente des Antriebes des Heftschlittens B1 gezeigt. Der Motor M1 treibt die Kurbel 1, welche vermittels der Kurbelstange 2 die Horizontalbewegung des Heftschlittens 3 entlang der Schubgeraden 4 realisiert. Gleichzeitig bewegt der Antriebsmotor M1 eine in dieser Ansicht verdeckte Kurbel, welche mit der Kurbelstange 6 die Horizontalbewegung des Schwertschlittens 7 entlang der Schubgeraden 8 verwirklicht.

In der Figur 3 ist der Antrieb der Sammelkette B2 dargestellt. Der Motor M2 bewegt ein Zahnriemenrad 9, welches vermittels des Zahnriemens 10 die Drehbewegung auf das Zahnriemenrad 11 überträgt. Über das nachgeschaltete Kettenrad 12 wird damit die Sammelkette 13 angetrieben.

### Bezugszeichenliste

- M1: steuerbarer Motor für Heftschlitten
- M2: steuerbarer Motor für Sammelkette

- B1: Baugruppe Heftschlitten
- B2: Baugruppe Sammelkette

- 1: Kurbel
- 2: Kurbelstange
- 3: Heftschlitten
- 4: Schubgerade
- 5: Kurbel
- 6: Kurbelstange
- 7: Schwertschlitten
- 8: Schubgerade
- 9: Zahnriemenrad
- 10: Zahnriemen
- 11: Zahnriemenrad
- 12: Kettenrad
- 13: Sammelkette
- 14: Sensor

## Patentansprüche

1. Verfahren zur genauen Ausrichtung eines zu heftenden Produktes in Bezug auf eine Hefteinrichtung in einem Sammelhefter,
**gekennzeichnet durch** die folgenden Schritte:
a) Ermittlung der genauen Lage des zu heftenden Produktes
b) Vergleichen der ermittelten Lage mit der erwarteten Lage des Produktes
c) Zuführung einer festgestellten Lageabweichung als Regelgröße zur Antriebseinheit
d) Durchführen einer Ausgleichsbewegung **durch** Regelung des Antriebs der Sammelkette und/oder der Hefteinrichtung derart, dass eine festgestellte Lageabweichung zum Beginn des Heftvorganges ausgeglichen ist.

2. Verfahren nach Anspruch 1,
**dadurch gekennzeichnet,**
**dass** die erforderliche Ausgleichsbewegung innerhalb eines Bewegungszyklus, der in der Regel einem Maschinentakt entspricht, ausgeführt wird.

3. Verfahren nach Anspruch 1 oder 2,
**dadurch gekennzeichnet,**
**dass** die vorgenommene Ausgleichsbewegung bis zum nächsten Maschinentakt wieder rückgängig gemacht wird.

4. Verfahren nach Anspruch 1 oder 2,
**dadurch gekennzeichnet,**
**dass** die vorgenommene Ausgleichsbewegung bei der Ausgleichsbewegung für das nächste zu heftende Produkt entsprechend berücksichtigt wird.

5. Sammelhefter mit einer Sammelkette und einer Hefteinrichtung mit mindestens je einem getrennten Antrieb,
wobei
der Sammelhefter Mittel zur Erfassung der Lage des zu heftenden Produktes und eine Auswerteeinheit zum Vergleichen der ermittelten tatsächlichen Lage mit der erwarteten Lage des zu heftenden Produktes und eine Steuereinheit, die eine festgestellte Lageabweichung als Regelgröße mindestens einer Antriebseinheit zuführt, aufweist.

6. Sammelhefter nach Anspruch 5,
**dadurch gekennzeichnet,**
**dass** die Mittel zur Erfassung der Lage des zu heftenden Produktes sich in Laufrichtung der Sammelkette unmittelbar vor der Hefteinrichtung befinden.

7. Sammelhefter nach Anspruch 5 oder 6,
**dadurch gekennzeichnet,**
**dass** es sich bei den Mitteln zur Erfassung der Lage des zu heftenden Produktes um mindestens einen Sensor handelt.

## Claims

1. Method of accurately aligning a product to be stitched in relation to a stitching device in a saddle stitcher,
**characterized by** the following steps:
a) detecting the precise location of the product to be stitched
b) comparing the detected position to the expected position of the product
c) feeding an established positional deviation to the drive unit as a control value
d) carrying out a compensating movement by controlling the drive of the saddle chain and/or of the stitching device in such a way that an established positional deviation is compensated for before the start of the stitching operation.

2. Method according to Claim 1,
**characterized in**
**that** the required compensating movement is carried out within a movement cycle, which generally corresponds to a machine cycle.

3. Method according to Claim 1 or 2,
**characterized in**
**that** the compensating movement that has been carried out is reversed before the following machine cycle.

4. Method according to Claim 1 or 2,
**characterized in**
**that** the compensating movement that has been carried out is taken into account in an appropriate way for the compensating movement for the following product to be stitched.

5. Saddle stitcher including a saddle chain and a stitching device, each including at least one separate drive,
wherein the saddle stitcher includes means for detecting the position of the product to be stitched and an evaluation unit for comparing the detected, actual position to the expected position of the product to be stitched, and a control unit for feeding the established positional deviation to at last one drive unit as a control value.

6. Saddle stitcher according to Claim 5,
**characterized in**
**that** the means for detecting the position of the product to be stitched are located directly upstream of the stitching device as viewed in the travel direction of the saddle chain.

7. Saddle stitcher according to Claim 5 or 6,
**characterized in**
**that** the means for detecting the position of the product to be stitched are at least one sensor.

## Revendications

1. Procédé d'alignement précis d'un produit à relier par rapport à un dispositif de reliure dans une encarteuse-piqueuse, **caractérisé par** les étapes suivantes :
a) détermination de la position précise du produit à relier
b) comparaison de la position déterminée à la position attendue du produit
c) amenée d'un écart de position déterminé comme grandeur réglée à l'unité d'entraînement
d) réalisation d'un mouvement de compensation grâce au réglage de l'entraînement de la chaîne collectrice et/ou du dispositif de reliure de telle sorte qu'un écart de position déterminé soit compensé au début du processus de reliure.

2. Procédé selon la revendication 1, **caractérisé en ce que** le mouvement de compensation requis est réalisé au sein d'un cycle de mouvement qui correspond en règle générale à un cycle machine.

3. Procédé selon la revendication 1 ou 2, **caractérisé en ce que** le mouvement de compensation entrepris est de nouveau annulé jusqu'au prochain cycle machine.

4. Procédé selon la revendication 1 ou 2, **caractérisé en ce que** le mouvement de compensation entrepris est pris en considération de manière correspondante lors du mouvement de compensation pour le produit suivant à relier.

5. Encarteuse-piqueuse dotée d'une chaîne collectrice et d'un dispositif de reliure avec au moins chacun un entraînement séparé, l'encarteuse-piqueuse présentant des moyens servant à détecter la position du produit à relier et une unité d'évaluation pour comparer la position réelle déterminée à la position attendue du produit à relier et une unité de commande qui amène un écart de position déterminé comme grandeur réglée au moins à une unité d'entraînement.

6. Encarteuse-piqueuse selon la revendication 5, **caractérisée en ce que** les moyens servant à détecter la position du produit à relier se trouvent directement devant le dispositif de reliure dans le sens de marche de la chaîne collectrice.

7. Encarteuse-piqueuse selon la revendication 5 ou 6, **caractérisée en ce qu'**il s'agit d'au moins un détecteur pour les moyens servant à détecter la position du produit à relier.
